# EUROPÄISCHE PATENTSCHRIFT

(11) **EP 0 531 649 B1**
(45) Veröffentlichungstag und Bekanntmachung des Hinweises auf die Patenterteilung: **27.03.1996**
(21) Anmeldenummer: 92111512.7
(22) Anmeldetag: 07.07.1992
(51) Int. Cl.: B26D 1/11

(54) **Schneidvorrichtung, bestehend aus Messerrahmen mit Messern, zum Schneiden von Speck, Fleisch, Wurst und dergleichen Waren**
Cutting device consisting of blade carrying frames for cutting bacon, meat, sausages or similar products
Dispositif de coupe comprenant des cadres supportant des couteaux pour couper du lard, de la viande, des saucisses ou des produits similaires

(30) Priorität: 26.07.1991 DE 4124784
(43) Veröffentlichungstag der Anmeldung: 17.03.1993
(73) Patentinhaber: Reifenhäuser, Uwe, D-57632 Flammersfeld (DE)
(72) Erfinder: Reifenhäuser, Uwe, D-57632 Flammersfeld (DE)
(74) Vertreter: Bauer, Hubert, Dipl.-Ing.

(56) Entgegenhaltungen:
- EP-A- 0 221 340
- AU-A- 455 095
- DE-A- 2 245 355
- GB-A- 491 833
- US-A- 1 975 943

## Beschreibung

Die Erfindung betrifft ein Gatter zum Schneiden von Speck, Fleisch, Wurst und dergleichen Waren mit zwei Gruppen von in gleichmäßigem Abstand parallel zueinander angeordneten Messern unterschiedlicher Länge. Jede Gruppe aus Messern der gleichen Länge ist innerhalb eines Spannrahmens aus zwei Querschenkeln und zwei diese auf Abstand haltenden Längsschenkeln so eingespannt, daß einem längeren Messer der einen Gruppe jeweils ein kürzeres Messer der anderen Gruppe folgt. Die Spannrahmen sind mit mindestens einem Antrieb versehen, durch den die längeren Messer der einen Gruppe gegenläufig zu den kürzeren Messern der anderen Gruppe bewegbar sind.

Für eine Speckwürfelschneidmaschine ist ein derartiges Gatter aus der DE-A-145 710 bekannt. Durch die einzeln oder paarweise in entgegengesetzter Bewegungsrichtung arbeitenden Messer einer Messergruppe soll das Schneiden des Specks erleichtert und dabei dessen seitliche Verschiebung vermieden werden. Zur unbehinderten Hin- und Herbewegung der längeren Messer der einen Gruppe, die zwangsläufig die Querschenkel des Spannrahmens der kürzeren Messer der anderen Gruppe überragen, sind die beiden Messergruppen des bekannten Gatters in unterschiedlichen, in Vorschubrichtung aufeinanderfolgenden Ebenen angeordnet. Auch wenn der senkrechte Abstand zwischen diesen Ebenen nicht wesentlich größer sein muß als die Flankenbreite der längeren Messer bzw. als die Breite der Querschenkel, an denen die Messer befestigt sind, um eine unbehinderte Hin- und Herbewegung zu gewährleisten, bewirkt diese Anordnung, daß die erste Messergruppe, worauf das zu schneidende Gut auftrifft, dieses jeweils in die eine Richtung verschiebt, während die zweite Messergruppe das zu schneidende Gut jeweils in die andere Richtung verschiebt. Abgesehen von den je nach Labilität unerwünscht großen Hin- und Herverschiebungen der Scheiben bzw. der Streifen des Schneidguts besteht dabei die Tendenz, daß die zweite Verschiebung die erste überkompensiert, da die Scheiben bzw. Streifen von der in Vorschubrichtung zweiten Messergruppe weiter unterteilt werden und daher ihre etwa zuvor noch vorhandene, ohnehin begrenzte Eigensteifigkeit zunehmend einbüßen. Sollen sodann aus den Scheiben Streifen oder aus den Streifen Würfel geschnitten werden, fehlt es diesen an einer Geometriegenauigkeit, welche als Qualitätsmerkmal angesehen wird. Jede Hin- und Herverlagerung des zu schneidenden Guts beeinträchtigt aber auch die Schneidleistung und bewirkt schließlich auch eine Verzerrung der Fasern eines empfindlichen Schneidguts.

Aus der US-A-2 036 403 ist eine Brotschneidemaschine bekannt, die gleichfalls mit in entgegengesetzten Bewegungsrichtungen arbeitenden Messern ausgestattet ist. Während die Messer der einen Gruppe in die eine Richtung bewegt werden, werden die Messer der anderen Gruppe in die entgegengesetzte Richtung bewegt. Bei dieser bekannten Schneidmaschine lassen sich jedoch die Messer zu Reinigungs- und Wartungszwecken nur mit erheblichem Aufwand de- und remontieren.

Der Erfindung liegt die Aufgabe zugrunde, ein Gatter der eingangs beschriebenen Art so auszubilden, daß die aus der Bewegung eines jeden Messers infolge der Reibung zwischen den Flanken des Messers und den Schnittflächen des Schneidguts resultierende Verschiebungskraft unmittelbar durch eine entgegengesetzte Verschiebekraft kompensiert wird, die aus einer zeitgleichen Bewegung gleicher Größe und Geschwindigkeit benachbarter Messer resultiert, wobei das Gatter so ausgebildet sein soll, daß der Spannrahmen für die Messer mit diesen in einfacher Weise bestückt und davon zu Reinigungs- und Wartungszwecken befreit werden kann.

Zur Lösung dieser Aufgabe wird von einem Gatter der im Oberbegriff des Anspruchs 1 genannten gattungsgemäßen Art ausgegangen, welches erfindungsgemäß die im kennzeichnenden Teil des Anspruchs 1 angegebenen Merkmale aufweist.

Durch die entsprechend dem Abstand der längeren Messer in den Querschenkeln des Spannrahmens der kürzeren Messer vorgesehenen Schlitze kann die Gruppe der längeren Messer in der gleichen Ebene der Gruppe der kürzeren Messer angeordnet werden, ohne daß sich die gegenläufig angetriebenen Messergruppen oder ihre Spannrahmen behindern. Die Schlitze in den Querschenkeln des Spannrahmens der kürzeren Messer definieren quaderförmige, in die Zwischenräume der längeren Messer hineinragende Vorsprünge. Diese bieten sich dazu an, ihrerseits jeweils mit einem Schlitz versehen zu werden, worin sich ein kürzeres Messer mit einem Endstück einführen und durch einen den Schlitz kreuzenden Spannbolzen fixieren läßt, der in einer Bohrung des quaderförmigen Vorsprunges sitzt. Während die längeren Messer der einen Gruppe an ihren Enden jeweils in Schlitzen der Querschenkel ihres Spannrahmens durch einen die Schlitze kreuzenden durchgehenden Spannbolzen gehalten sein könnten, ist es unerläßlich, die kürzeren Messer der anderen Gruppe an ihren beiden Enden jeweils in den Schlitzen der quaderförmigen Vorsprünge durch jedem Messer für sich zugeordnete Spannbolzen zu halten. Ein durchgehender, der Gruppe der kürzeren Messer gemeinsamer Spannbolzen würde dagegen die Gruppe der längeren Messer kreuzen und in diesen zu ihrer unbehinderten Hin- und Herbewegung langgestreckte Durchbrüche erfordern. Abgesehen vom dazu erforderlichen Fertigungsaufwand verbieten es die hohen Spannkräfte, welchen die Messer ausgesetzt sind, darin derartige Durchbrüche vorzusehen. Der gemeinsame Führungsrahmen für die Messer beider Gruppen stellt sicher, daß alle Messer unabhängig von ihrer Länge in den Schlitzen der Querschenkel des Führungsrahmens nicht nur in der gleichen Ebene, sondern auch im gleichen Längenabstand hinreichend sicher geführt sind und dadurch die längeren Messer die gleiche Formstabilität beibehalten können wie die kürzeren Messer. Durch die Zusammensetzung des Führungsrahmens aus lösbar miteinander verbundenen Rahmenteilen läßt sich der Führungsrahmen und damit das Gatter insgesamt insbesondere zu Reinigungszwecken in einfacher Weise zerlegen und wieder zusammensetzen. Dies erleichtern die winkelförmigen Schlitze in der Nähe der Messerenden, wodurch die Messer bajonettverschlußartig mit den Verriegelungsbolzen verbindbar sind, welche die Aufnahmeschlitze in den Querschenkeln der Spannrahmen kreuzen.

Nach einer Ausgestaltung der Erfindung kann der Führungsrahmen mit Bohrungen versehen sein, in welchen die als Spannsäulen ausgebildeten Längsschenkel der Spannrahmen hin- und herverschiebbar sind.

Der vorzugsweise aus zwei kongruenten, sich überdeckenden Rahmenteilen bestehende Führungsrahmen kann in an sich bekannter Weise leicht lösbar am Ausgang eines Führungsschachtes einer Schneidmaschine so befestigt sein, daß das Spannrahmenpaar zusammen mit dem Führungsrahmen als Baueinheit in einfacher Weise de- und remontierbar ist.

Je nach den Platzverhältnissen und dem Erfordernis, das erfindungsgemäße Gatter mit einem ebenso ausgebildeten Gatter so zu kombinieren, daß sich jeweils die beiden Messergruppen des einen Gatters mit den beiden Messergruppen des anderen Gatters kreuzen, um das Schneidgut zunächst in Scheiben und sodann in Streifen zu schneiden, kann es vorteilhaft sein, die als Spannsäulen ausgebildeten Längsschenkel beider Spannrahmen in der Ebene der Messergruppen jeweils nebeneinander oder senkrecht zur Ebene der Messergruppen hintereinander anzuordnen.

Bei einer Anordnung der Längsschenkel beider Spannrahmen senkrecht zur Ebene der Messergruppen hintereinander müssen die Querschenkel des Spannrahmens, dem die kürzeren Messer zugeordnet sind, mit einem Einspannbereich für die Messer in die Ebene des Spannrahmens hineinragen, dem die längeren Messer zugeordnet sind. Dadurch entsteht infolge der Messerspannung an den Querschenkeln des Spannrahmens der kürzeren Messer ein Drehmoment um die Längsachse dieser Querschenkel. Zur Kompensation dieses Drehmoments sieht eine weitere Ausgestaltung der Erfindung vor, daß jedem auf Druck beanspruchten Längsschenkel des Spannrahmens der kürzeren Messer ein auf Zug beanspruchter, gleichfalls als Spannsäule ausgebildeter Längsschenkel zugeordnet ist. Dabei sind die auf Druck beanspruchten Längsschenkel in einer Ebene angeordnet, die zwischen den Ebenen liegt, in welchen die auf Zug beanspruchten Längsschenkel bzw. die Messer angeordnet sind.

Schließlich können die beiden Spannrahmen eines Gatters mit je einem Einzelantrieb oder aber auch mit einem gemeinsamen Antrieb versehen sein. Zur Übertragung der Antriebskraft weist je ein Querschenkel der beiden Spannrahmen ein Lagerauge auf, in das ein Kupplungsbolzen eines Kurbeltriebes oder dergleichen eingreift.

In der Zeichnung ist ein Ausführungsbeispiel eines erfindungsgemäßen Gatters dargestellt. Es zeigt:
- Fig. 1: eine Draufsicht auf ein Gatter mit hintereinander angeordneten Längsschenkeln von zwei Spannrahmen;
- Fig. 2: eine Seitenansicht auf das Gatter gemäß Fig. 1, teilweise im Schnitt;
- Fig. 3: einen Längsschnitt durch das Gatter nach der Linie III - III der Fig. 1;
- Fig. 4: einen Querschnitt durch das Gatter nach der Linie IV - IV der Fig. 1.

Das Gatter besteht im wesentlichen aus einem Spannrahmen 1 und einem Spannrahmen 2 sowie einem Führungsrahmen 3.

Der Spannrahmen 1 ist aus zwei Querschenkeln 4 und aus zwei als längenveränderliche Spannsäulen ausgebildeten Schenkeln 5 zusammengesetzt. Der in Vorschubrichtung des zu schneidenden Guts dem Spannrahmen 1 nachgeordnete Spannrahmen 2 besteht aus zwei Querschenkeln 6 und zwei gleichfalls als längenveränderliche Spannsäulen ausgebildeten Längsschenkeln 7. Die Längsschenkel 7 des Spannrahmens 2 überragen die Längsschenkel 5 des Spannrahmens 1 an beiden Enden.

Der Spannrahmen 1 ist mit Messern 8 bestückt, die in gleichmäßigen Abständen verteilt über die Länge der Querschenkel 4 angeordnet und senkrecht zu diesen ausgerichtet sind, wobei die Messer 8 mit Endstücken in Aufnahmeschlitze 9 der Querschenkel 4 eingeführt sind und darin durch Verriegelungsbolzen 10 gehalten werden.

Der Spannrahmen 2 ist mit Messern 11 bestückt, welche zwischen den Messern 8 in gleichmäßiger Verteilung über die Länge der Querschenkel 6 gleichfalls senkrecht zu diesen angeordnet sind, wobei die Messer wiederum mit Endstücken in Aufnahmeschlitze 12 der Querschenkel 6 eingeführt sind und darin durch Verriegelungsbolzen 13 gehalten werden.

Die Messer 11 überragen die Enden der Messer 8 und kreuzen folglich die Querschenkel 4 des Spannrahmens 1.

Um dennoch die Messer 8 und 11 in der gleichen Ebene anordnen zu können, sind die Querschenkel 4 des Spannrahmens 1 im Kreuzungsbereich der Messer 11 mit Schlitzen 14 versehen, durch welche die Messer 11 unbehindert hindurchbewegbar sind.

Der an einer nicht dargestellten Schneidmaschine anschließbare Führungsrahmen 3 kreuzt mit zwei Querschenkeln 15 die Messer 8 und 11, weswegen die Querschenkel 15 gleichfalls mit Schlitzen 16 für die Messer 8 und 11 versehen sind. Der Führungsrahmen 3 ist mit Bohrungen 17 ausgestattet, worin die zylindrischen Längsschenkel 5 und 7 der Spannrahmen 1 bzw. 2 auf- und abbewegbar sind.

Jeder Spannrahmen 1, 2 ist mit einem Lagerauge 18 bzw. 19 versehen, worin ein Kupplungsbolzen eines nicht dargestellten Kurbeltriebes einführbar ist.

Da die Längsschenkel 5 des Spannrahmens 1 nicht in der gleichen Ebene wie die Längsschenkel 7 des Spannrahmens 2, sondern in Vorschubrichtung des zu schneidenden Guts hintereinanderangeordnet sind, stehen die Querschenkel 4 des Spannrahmens 1 mit einer Längshälfte so in die Ebene des Spannrahmens 2 vor, daß die Verriegelungsbolzen 10 der Messer 8 in der gleichen Ebene liegen, wie die Verriegelungsbolzen 13 der Messer 11.

Jedem infolge der Messerspannung auf Druck beanspruchten Längsschenkel 5 des Spannrahmens 1 ist auf seiner den Messern 8 abgewandten Seite ein zusätzlicher, gleichfalls zylindrischer Längsschenkel 5' zugeordnet, der auf Zug beansprucht ist. Dadurch sind die Querschenkel 4 daran gehindert, sich bei zunehmender Messerspannung um ihre Längsachse zu verdrehen.

Wie Fig. 4 erkennen läßt, ist der Führungsrahmen 3 aus zwei Rahmenteilen 20 und 21 zusammengesetzt, die durch in den Eckbereichen angeordnete Schrauben 22 lösbar zusammengehalten werden. Die Schrauben 22 sind in Gewindebohrungen 23 eines Anschlußrahmens 24 eingedreht und fixieren dadurch das Gatter insgesamt am Gehäuse einer im übrigen nicht dargestellten Schneidmaschine.

## Patentansprüche

1. Gatter zum Schneiden von Speck, Fleisch, Wurst und dergleichen Waren mit zwei Gruppen von in gleichmäßigen Abständen parallel zueinander angeordneten Messern (8, 11) unterschiedlicher Länge, die jeweils innerhalb eines aus zwei Querschenkeln (4, 6) und zwei diese auf Abstand haltenden Längsschenkeln (5, 7) gebildeten Spannrahmens (1, 2) eingespannt sind, wobei einem längeren Messer (11) der einen Gruppe jeweils ein kürzeres Messer (8) der anderen Gruppe folgt, und mit mindestens einem Antrieb für die Spannrahmen (1, 2), durch den die längeren Messer (11) der einen Gruppe gegenläufig zu den kürzeren Messern (8) der anderen Gruppe bewegbar sind, dadurch gekennzeichnet, daß die längeren Messer (11) der einen Gruppe in Schlitzen (14) der Querschenkel (4) des Spannrahmens (1) der kürzeren Messer (8) der anderen Gruppe geführt sind und die Messer (8, 11) beider Gruppen in Schlitzen (16) von Querschenkeln (15) eines starren Führungsrahmens (3) hin- und herbewegbar sind, der aus zwei lösbar miteinander verbundenen Rahmenteilen (20, 21) zusammengesetzt ist und daß die Messer (8, 11) über in der Nähe ihrer Enden vorgesehene winkelförmige Schlitze bajonettverschlußartig mit Verriegelungsbolzen (10, 13) verbindbar sind, die Aufnahmeschlitze (4, 12) in den Querschenkeln (4, 6) der Spannrahmen (1, 2) kreuzen.

2. Gatter nach Anspruch 1, dadurch gekennzeichnet, daß der Führungsrahmen (3) mit Bohrungen (17) versehen ist, in welchen die als Spannsäulen ausgebildeten Längsschenkel (5, 7) der Spannrahmen (1, 2) hin- und herverschiebbar sind.

3. Gatter nach einem der Ansprüche 1 oder 2, dadurch gekennzeichnet, daß die als Spannsäulen ausgebildeten Längsschenkel (5, 7) beider Spannrahmen (1, 2) in der Ebene der Messergruppen jeweils nebeneinander oder senkrecht zur Ebene der Messergruppen hintereinander angeordnet sind.

4. Gatter nach einem der Ansprüche 1 bis 3, dadurch gekennzeichnet, daß jedem auf Druck beanspruchten Längsschenkel (5) des Spannrahmens (1) der kürzeren Messer (8) ein auf Zug beanspruchter, gleichfalls als Spannsäule ausgebildeter Längsschenkel (5') zugeordnet ist, wobei die auf Druck beanspruchten Längsschenkel (5) in einer Ebene angeordnet sind, die zwischen den Ebenen liegt, in welchen die auf Zug beanspruchten Längsschenkel (5') bzw. die Messer (8) angeordnet sind.

5. Gatter nach einem der Ansprüche 1 bis 4, dadurch gekennzeichnet, daß je ein Querschenkel (4, 6) der beiden Spannrahmen (1, 2) ein Lagerauge (18 bzw. 19) aufweist, in das ein Kupplungsbolzen eines Kurbeltriebes oder dergleichen eingreift.

## Claims

1. A grate for cutting bacon, meat, sausage and goods of this type, Comprising two groups of knifes (8, 11), which are of different length and arranged at even gaps and parallel to each other and which are respectively clamped within a clamping frame (1, 2) which is formed of two transverse shanks (4, 6) and two longitudinal shanks (5, 7) which keep the latter at a distance from each other, and a longer knife (11) of the one group is followed by a respective shorter knife (8) of the other group, and with at least one drive for the clamping frames (1, 2) by means of which the longer knives (11) of the one group are counter-movable to the shorter knives (8) of the other group, **characterized in that** the longer knives (11) of the one group are guided in slots (14) of the transverse shanks (4) of the clamping frame (1) of the shorter knives (8) of the other group, and the knives (8, 11) of both groups are movable back and forth in slots (16) of transverse shanks (15) of a rigid guide frame (3) which is composed of two detachably interconnected frame elements (20, 21), and that the knives (8, 11) are connectible in bayonet-type fashion via angular slots provided near their ends to locking bolts (10, 13) which intersect receiving slots (4, 12) in the transverse shanks (4, 6) of the clamping frames (1, 2).

2. A grate according to Claim 1, **characterized in that** the guide frame (3) is provided with bores (17) into which the longitudinal shanks (5, 7) of the clamping frames (1. 2), which are designed as clamping columns, can be moved back and forth.

3. A grate according to one of Claims 1 or 2, **characterized in that** the longitudinal shanks (5, 7), which are designed as clamping columns, of both clamping frames (1, 2) are arranged in the plane of the knife groups respectively alongside each other or vertically to the plane of the knife groups behind each other.

4. A grate according to one of Claims 1 to 3, **characterized in that** each pressure-loaded longitudinal shank (5) of the clamping frame (1) of the shorter knives (8) is associated with a pressure-loaded longitudinal shank (5') which is also designed as a clamping column, and that the pressure-loaded longitudinal shanks (5) are arranged in a plane between those planes in which the pressure-loaded longitudinal shanks (5') or the knives (8) are arranged.

5. A grate according to one of Claims 1 to 4, **characterized in that** one each transverse shank (4, 6) of both clamping frames (1, 2) comprises a mounting eye (18 or 19) into which engages the coupling pin of a crank drive or the like.

## Revendications

1. Dispositif de coupe à couteaux multiples pour découper du lard, de la viande, de la saucisse ou des produits semblables, comprenant deux groupes de couteaux (8, 11) de longueur différente disposés parallèlement les uns aux autres et à équidistance les uns des autres, chacun de ces groupes étant fixé à l'intérieur d'un cadre tendeur respectif (1, 2), constitué de deux barres transversales (4, 6) et de deux barres longitudinales (5, 7) maintenant ces groupes écartés l'un de l'autre, un couteau long (11) de l'un des groupes étant suivi transversalement, par un couteau court (8) de l'autre groupe, chaque cadre tendeur (1, 2) comprenant au moins une commande au moyen de laquelle les couteaux longs (11) de l'un des groupes sont déplacés dans le sens contraire de celui des couteaux courts (8) de l'autre groupe, ce dispositif étant caractérisé par le fait que les couteaux longs (11) de l'un des groupes passent dans des fentes (14) des barres transversales (4) du cadre tendeur (1) des couteaux courts (8) de l'autre groupe et que les couteaux (8, 11) des deux groupes peuvent avoir un mouvement de va-et-vient dans des fentes (16) situées dans les barres transversales (15) d'un cadre de guidage (3) fixe qui est constitué de deux parties de cadre (20, 21) reliées l'une à l'autre de manière amovible, et par le fait que tous les couteaux (8, 11) peuvent être fixés au moyen d'encoches angulaires prévues à proximité de leurs extrémités et de manière semblable à celle d'une fermeture à baïonnette et par l'intermédiaire de boulons de blocage (10, 13) qui traversent des fentes de réception (4, 12) situées dans les barres transversales (4, 6) des cadres tendeurs (1, 2).

2. Dispositif de coupe selon la revendication 1, caractérisé par le fait que le cadre de guidage (3) comporte des alésages (17) dans lesquels les barres longitudinales (5, 7) des cadres tendeurs (1, 2), qui sont réalisées sous forme de tiges de tension, peuvent se déplacer suivant un mouvement de va-et-vient.

3. Dispositif de coupe selon l'une ou l'autre des revendications 1 ou 2, caractérisé par le fait que les barres longitudinales (5, 7) des deux cadres tendeurs (1, 2), réalisées sous forme de tiges de tension, sont disposées respectivement l'une près de l'autre dans le plan des groupes de couteaux, ou l'une derrière l'autre perpendiculairement au plan des groupes de couteaux.

4. Dispositif de coupe selon l'une quelconque des revendications 1 à 3, caractérisé par le fait qu'à chaque barre longitudinale (5) du cadre tendeur (1) des couteaux courts (8) soumise à un effort de compression est associée une autre barre longitudinale (5'), également réalisée sous forme de tige de tension soumise à un effort de tension, les barres longitudinales (5) soumises à un effort de compression étant placées dans un plan qui est situé entre les plans dans lesquels se trouvent les barres longitudinales (5') soumises à la tension ou les couteaux courts (8).

5. Dispositif de coupe selon l'une quelconque des revendications 1 à 4, caractérisé par le fait qu'une barre transversale (4, 6) de chacun des deux cadres tendeurs (1, 2) est pourvue d'une ouverture respective (18 ou 19) formant palier dans laquelle s'engage un goujon d'accouplement d'une commande à manivelle ou d'un mécanisme similaire.
